# FASCICULE DE BREVET EUROPEEN

(11) **EP 0 200 580 B1**
(45) Date de publication et mention de la délivrance du brevet: **11.09.1991**
(21) Numéro de dépôt: 86400485.8
(22) Date de dépôt: 07.03.1986
(51) Int. Cl.: B41F 23/06

(54) **Machine de thermogravure pour impression en relief**
Thermographiemaschine für den Reliefdruck
Thermographical printing machine for raised printing

(30) Priorité: 12.04.1985 FR 8505504
(43) Date de publication de la demande: 10.12.1986
(73) Titulaire: SOCIETE ECAMO, F-75010 Paris (FR)
(72) Inventeur: Sarda, Jean Lucien, F-75019 Paris (FR)
(74) Mandataire: Kupecz, Arpad

(56) Documents cités:
- EP-A- 0 076 905
- DE-A- 2 326 369
- DE-A- 3 312 704
- DE-B- 1 077 052
- FR-A- 933 765
- FR-A- 1 004 368
- FR-A- 1 334 274
- FR-A- 1 351 740
- GB-A- 739 811
- GB-A- 775 877
- US-A- 1 566 643

## Description

La présente invention concerne des machines de thermogravure pour impression en relief.

La thermogravure ou typo relief est un procédé connu. Il permet, à partir d'une impression typographique, offset ou autre, d'obtenir une impression en relief imitant la taille douce ou le timbrage.

La transformation en relief est simple et consiste à saupoudrer une feuille de papier fraîchement imprimée, d'une poudre ayant la propriété de fondre sous l'action de la chaleur et de former, après fusion un film en relief.

L'encre humide retient seule la poudre et l'excédent est continuellement récupéré. L'imprimé "poudre" passe ensuite sous un four tunnel et à sa sortie, un jet d'air frais refroidit le papier et fige instantanément le film en relief visqueux pour éviter le collage des feuilles entres elles. La transformation automatigue en relief s'opère de la façon suivante: Le papier, en sortie de la presse à imprimer, se reçoit directement sur des bandes transporteuses et passe successivement, sous le bloc de poudrage à l'intérieur du four tunnel et sur un dernier convoyeur, pour se refroidir, avant de se recevoir dans un bac de réception. Les machines actuellement en service présentent les insuffisances et défauts suivants:
- Elles ne permettent pas de transformer en relief un imprimé comportant plusieurs poses et d'en effectuer simultanément sa découpe. L'imprimeur est obligé de reprendre l'imprimé en relief et de le découper dans une autre machine dite "slitter". Cette manière de procéder entraine des manipulations complèmentaires onéreuses.
- Leurs blocs de poudrage sont munis de cyclone dont les commandes, la surveillance en cours de fonctionnement et les changements de poudre ne sont pas réversibles d'un côté ou de l'autre de la machine.

Par contre, les presses à imprimer, selon leurs types et conceptions, sont commandées d'un coté ou de l'autre. Or la presse à imprimer et la machine de thermogravure travaillent conjointement et dans le cas où la porte de visite latérale du cyclone se trouve à l'opposé de la commande de la presse à imprimer, le conducteur des deux machines ne peut aisément les surveiller.

Un autre inconvénient se trouve dans le mode habituellement employé de fusion de la pellicule de poudre destinée à devenir le film formant le relief. En effet, cette fusion est obtenue dans un four tunnel, électrique ou à gaz, à l'intérieur duquel passe l'imprimé poudré.

Par ce principe, le support doit sensiblement atteindre la température de fusion de la poudre, soit environ 90 à 100° centigrades. Le temps de réchauffement du support, principalement dans le cas de fort grammage, nécessite des fours de grandes longueurs pour obtenir des cadences rapides, de l'ordre moyen de 6 à 8000 exemplaires heure. L'air chaud obtenu par convexion à l'intérieur du four à une température réglable de l'ordre de 300 à 450° centigrades.

Cet air n'est pas pulsé sur l'imprimé.

Cette manière de procéder comporte un certain nombre d'inconvénients dont les principaux sont les suivants:
- Four tunnel de grande dimension excluant des machines de thermogravure hyper compactes.
- Impossibilité de traiter des supports très épais sans risque disproportionné avec le but à atteindre.
- Refroidissement de l'imprimé, après fusion, destiné à figer - le film relief visqueux et collant, rendu trés difficile et coûteux du fait de la dépense d'énergie important nécessaire à évacuer les calories absorbées par la masse du support lors de son réchauffement.
- Déshydratation poussée du support préjudiciable à sa tenue et à sa stabilité dimensionnelle.

Le US-A-1 566 643 décrit une machine de thermogravure pour impression en relief, qui utilise un mode de fusion de la pellicule de poudre formant le relief à l'aide d'une fluide gazeux brûlé à haute température permettant une fusion très rapide dans un échauffement brutal et sélectif en surface du support de la feuille imprimée.

GB-A-775.885 concerne un appareil de découpe destiné à traiter un imprimé en sortie directe de presse à imprimer. L'invention concerne par contre une machine de thermogravure, ce qui résulte en des problèmes spéciales.

Avec les machines de thermogravure en relief de l'art anterieur il n'etait pas considéré possible de combiner une telle machine avec un dispositif de découpe automatique, puisque les feuilles de papier sortant de la machine étaient déformées (combées, froissées) et fragiles de sorte qu'elles ne se laissaient pas traiter convénablement. Ainsi, dans l'art antérieur, on reprenait à la main les imprimés en relief hors de la machine pour les laisser reposer avant d'etre découpés dans une machine de découpe separée et commandé à la main.

La présente invention vise à remédier à ces différents inconvénients et insuffisances .

L'invention propose à cet effet une machine de thermogravure comportant des caractéristiques selont la revendication 1. Les modes de realisation avantageuses sont definé dans les sous revendications.

Selon l'arrangement particulier de la présente invention la moitié des problèmes de manutention mentionés ci-dessus est évitée par l'arrangement d'un dispositif de découpe longitudinale avant les dispositifs de poudrage et de chauffage de la machine de thermogravure de sorte que les feuilles se laissent découper longitudinalement étant dans un état non-déformé et non-fragile.

Après être transportées par les dispositifs de poudrage, chauffage et refroidissement les bandes de papièr imprimées et déformées sont entrainées par un convoyeur de suction où elles se plaquent contre le convoyeur et la déformation principale est éliminée de sorte que les bandes se laissent aligner proprèment par le dispositif d'alignement afin d'être coupés transversalement en carts.

L'ensemble de ces caractéristiques et avantages de l'inventation ressortiront de la description ci-après d'un mode de réalisation de ces machines, donné à titre d'exemple non limitatif, en se référant aux dessins annexés.

La figure 1 représente une vue d'ensemble d'une machine équipée des différents dispositifs faisant l'objet de l'invention.

La figure 2 représente une vue en perspective du premier dispositif de découpe incorporé entre la presse à imprimer et la machine de thermogravure. Ce dispositif permet de refendre dans un sens l'imprimé avant sa transformation en relief.

Les figures 3 et 4 représentent une vue de face d'un cyclone réversible. La figure 5 représente une vue en perspective d'un générateur de gaz pulsé à haute température.

Les figures 6A et 6B représentent respectivement une vue de face et une vue de dessus d'un deuxième dispositif de coupe, placé en sortie de la machine de thermogravure. Ce dispositif permet la coupe dans l'autre sens, est amovible et modulaire en plusieurs éléments, en fonction du nombre de poses unitaires à découper.

La figure 1 représente une chaîne complète permettant de découper dans les deux sens un imprimé comportant différentes poses et de le transformer en relief.

Les différentes phases de traitement de l'imprimé sont décrites dans un ordre logique suivant :
une presse à imprimer 1 dépose un imprimé sur le convoyeur 2 du premier dispositif de découpe. Ce convoyeur est muni de dispositifs de taquage 3 destinés à marger, dans une position précise, l'imprimé à refendre, avant de l'engager sous les jeux de couteaux circulaires 4 de découpe. Aprés découpe, les bandes sont prises en charge par des guides 5 dont le rôle est d'espacer légèrement les bandes avant leur poudrage. Ceci est nécessaire, car les bandes trop rapprochées ne permettent pas, après poudrage, une bonne aspiration au travers du cyclone, de l'excédent de poudre non retenue par les parties imprimées. La poudre tombant en rideau de la trémie rebondit et risque de s'infiltrer sur les côtés des bandes et par ailleurs l'aspiration entre des bandes jointes est trés mauvaise et laisse un peu de poudre sur le convoyeur de poudrage 7. Trois millimètres minimum d'espace entre les bandes sont indispensables pour un bon recyclage de l'excédent de poudre.

L'imprimé traverse le bloc de poudrage 6 et 7, passe sous le générateur de gaz chaud pulsé 8 et sous le convoyeur de refroidissement 9. La transformation en relief est alors terminée et les bandes sont reprises par aspiration sur le convoyeur en dépression 10 se trouvant en sortie et au dessus du convoyeur de refroidissement 9. Les bandes imprimées sont véhiculées et amenées à des emplacements déterminés et variables. Elles sont ensuite détachées de l'aspiration par des doigts placés entre les bandes transporteuses et lachées sur le convoyeur en regard d'un ou plusieurs éléments de coupe transversales 11. Chaque élément est amovible et s'adapte à l'élément voisin d'où il prend ses différents mouvements. Chaque bande est, après taquage et découpe, reçue sur une table 12 subdivisée, dont la hauteur varie de manière à maintenir constant le niveau supérieur de la pile de papier. Cette manière d'opérer permet par exemple dans le cas de cartes de visite imprimées par 18 poses, représentées par trois bandes de six cartes, d'obtenir 18 cartes en relief à des cadences de 8 à 10.000 exemplaires heure, soit environ 150.000 cartes à l'heure.

Ces cartes sont taquées et prêtes à l'emballage. L'ensemble des deux dispositifs de découpe est monté sur des quadripieds 13 et 14 à hauteur variable de manière à s'adapter à la hauteur de n'importe quelle machine de thermogravure.

Ces quadripieds sont équipés de roues pour leur déplacement aisé. Dans le cas ou l'imprimeur traite successivement des imprimés à plusieurs poses en relief et non relief, nécessitant des coupes, il peut sans difficultés se servir de la même chaîne de traitement, il lui suffit dans le deuxième cas, d'arrêter le poudrage et le générateur de gaz pulsé.

La figure 2 représente en détail le premier dispositif de coupe placé entre la presse à imprimer et la machine de thermogravure. Un ensemble de convoyeurs 2 monté sur un quadripieds 14 dont la hauteur est réglable en fonction de la hauteur de réception de la presse à imprimer 1, reçoit l'imprimé 15 à plusieurs poses et l'achemine vers un convoyeur de taquage. Ce convoyeur est constitué de rouleaux obliques 16 dont le but est de déplacer l'imprimé vers une courroie de taquage 3 donnant la référence de coupe.

Cette référence doit être précise car elle conditionne l'équerrage des différentes coupes.

Cette courroie est rectifiée en épaisseur et en appui sur un patin 17. L'imprimé passe sous un chemin de billes 18 pour être maintenu pendant son taquage et sa découpe. Les billes sont réalisées dans une résine silicone car ce matériau à la propriété d'être répulsif aux corps gras et donc à l'encre d'imprimerie, car dans ce cas précis et contrairement aux dispositifs de coupe traditionnels ou l'imprimé est découpé après transformation en relief, l'encre est humide et ne peut être mise en contact avec des matériaux usuels sans risque de reporter son impression et de souiller l'imprimé et les rouleaux de taquage. Les bandes sont ensuite découpées à l'aide de jeux de couteaux circulaires 4, protégés en fonctionnement par un capot basculant 19. Un interrupteur 19A électrique met hors service l'entrainement de l'ensemble lorsque le capot de protection 19 est basculé. Les bandes découpées 20 rentrent dans les glissières de positionnement et séparation 21 destinées à créer un espace entre chaque bande avant poudrage.

Les galets 22 d'entrainement et de maintien des bandes 20 sont également et pour les mêmes raisons qu'expliqué précédemment, réalisés dans une résine ou élastomère de silicone. L'ensemble du dispositif est actionné à l'aide d'un moto-réducteur 23 à courant continu dont la vitesse est ajustable par l'intermédiaire d'un autotransformateur variable 23A.

Les figures 3 et 4 représentent, en vue de face, un cyclone à deux positions de fonctionnement. Le corps du cylcone 24 comporte deux ouvertures 24A symétriques et similaires.

L'aspirateur 25 et la porte de visite du cyclone 24B munis de crochets de fixation 24C leur permettant de s'accrocher indifféremment d'un côté ou de l'autre du cyclone. Une gaine souple 25A d'alimentation électrique du moteur suit sans difficulté le moteur en cas de modification de son emplacement. Une mousse de caoutchouc 25B épaisse (environ 10 millimètres), assure l'étanchéité entre la volute de l'aspirateur et les parois latérales du cyclone.

La figure 5 représente, vu en perspective, un générateur à gaz pulsé à haute température. Un convoyeur métallique 26 à mailles serrées circule sur un caisson 26A en acier inoxydable réfractaire, muni à l'intérieur de matériau isolant à la chaleur. L'imprimé poudré 15 défile sur le convoyeur 26 et passe rapidement sous le générateur 8 où la fusion s'opère instantanément. Le générateur est constitué d'un ou plusieurs brûleurs 27, en fonction des cadences à obtenir. Des diffuseurs (27A) canalisent les gaz chauds. Un caisson calorifugé 27B en forme de cheminée, habille l'ensemble et permet l'évacuation des gaz brûlés.

Le fonctionnement du brûleur est le suivant : le gaz sous pression 27C passe au travers d'un détendeur régulateur 27D d'où il ressort à 20 grammes environ de pression au cm2. Il est ensuite canalisé et introduit dans un mélangeur 27E où arrive, par un autre orifice et venant du ventilateur 27F l'air avec lequel il se mélange. Cet air est distribué à une pression d'environ 10 grammes cm2.

Contrairement au four à convexion où l'imprimé passe dans une masse d'air chaud sans pression, le fluide gazeux, même sous légère pression, imprègne instantanément la pellicule de poudre et la fait fondre immédiatement, quelle que soit l'épaisseur du support.

Il est bien évident que le générateur à gaz peut être remplacé par un générateur à air chaud pulsé ou autre.

La pression du fluide gazeux chauffé doit être faible sous peine de déformer le film constituant le relief.

Avec cette méthode de fusion de la poudre, le verso de l'imprimé n'étant pas soumis à une forte température, le refroidissement de l'imprimé est beaucoup plus rapide et ne nécessite pas de convoyeur de refroidissement aussi long. En plus, la mise en température et son arrêt sont pratiquement instantanés, ce qui n'est pas le cas des fours classiques à convexion qui eux nécessitent un temps de réchauffement et de refroidissement important.

Ceci permet également un arrêt de combustion immédiat durant les périodes de non alimentation de la presse ou en cas d'incident.

La figure 6A représente en vue de face le dispositif de découpe placé à la sortie du convoyeur de refroidissement. Un convoyeur 10 muni de bandes transporteuses entre lesquelles est créé une dépression à l'aide du caisson d'aspiration 10A alimenté par l'aspirateur 10B est placé en fin et au dessus du convoyeur de refroidissement 9. Les bandes imprimées à découper 15 se plaquent sur le convoyeur 10 et sont véhiculées jusqu'à leurs butées respectives orientables 10C que les détachent du convoyer 10 et les font tomber sur les convoyeurs 28 d'entrée des dispositifs de découpe 11.

Chaque dispositifest solidaire et comporte l'ensemble des éléments nécessaires à la refente d'une bande. En fonction du nombre de bande à découper l'imprimeur peut s'équiper d'un ou plusieurs dispositifs de coupe. Le premier dispositif est entrainé et transmet son mouvement aux dispositifs figure 6B qui fonctionne de la façon suivante :
Le convoyeur d'entrée 28 achemine la bande 25 vers le convoyeur de taquage constitué de rouleaux obliques 28 A dont la fonction est de déplacer l'imprimé vers une courroie de taquage 28B donnant la référence de coupe. L'imprimé passe sous un chemin de billes 28C pour être maintenu pendant son taquage et sa découpe. La découpe, comme dans le dispositif de coupe placé à l'entrée de la machine de thermogravure s'effectue à l'aide de couteaux circulaires 11 et les imprimés 15 découpés se reçoivent sur une table de réception 12 dont le niveau supérieur est maintenu à niveau constant par la combinaison d'un dispositif connu d'émetteur et récepteur optique 12A et 12B travaillant avec un moto-réducteur agissant par intermittence sur un engrenage 20 solidaire de la table de réception et prenant appui sur la crémaillère 29A. L'ensemble est lui, aussi monté sur un quadripied 13 robuste à hauteur variable, muni de roues. Les couteaux circulaires étant amovibles, ce dernier dispositif peut servir parallèlement à la bonne réception d'imprimés volumineux tels que des enveloppes ou autre. L'ensemble de ces améliorations dotant ces machines les rend plus complètes et apportent à leur utilisateur un confort d'emploi qui favorise le développement de ce procédé. Par ailleurs, le fait de rendre plus sélectif le mode de fusion de la poudre ouvre une nouvelle voie d'application du procédé en permettant de décorer en relief des matériaux très épais tels que bois, aggloméré, etc.

## Revendications

1. Machine de thermogravure pour impression en relief comportant en combinaison:
un convoyeur (2, 6, 26) qui reçoit d'une presse à imprimée (1) une feuille de papier imprimé (15) presentant de l'encre humide et qui transporte la feuille (15) en sens longitudinal;
un dispositif de découpe longitudinale (4) qui est disposé sur le convoyeur et qui découpe longitudinalement la feuille de papier imprimé en plusieurs bandes (20), lorsque la feuille est deplacée par le convoyeur, l'encre étant encore humide;
un dispositif de poudrage (6, 7) qui est disposé sur le convoyeur et qui distribue une poudre aux bandes (20) lorsqu' elles sont déplacées par le convoyeur; un cyclone (24) qui enlève des bandes, la poudre sauf celle retenue par l'encre humide sur les bandes, le cyclone ayant un aspirateur (25) et une porte d'inspection (24B) montée d'un côte ou de l'autre en fonction du type de la presse utilisée;
un dispositif de chauffage (8) qui est disposé sur le convoyeur et qui fournit un fluide gazeux pulsé à haute température aux bandes (20) afin de chauffer la poudre sur les bandes pour la fusion de la poudre;
un dispositif de refroidissement (9) qui est disposé sur le convoyeur est qui refroidit les bandes;
un convoyeur en depression (10) et des moyens alignement (10C, 28, 28A, 28B, 28C) pour déplacer et aligner les bandes qui arrivent du dispositif de refroidissement (9); et
un dispositif de découpe transversale (11) qui transversalement découpe les bandes proprement alignées en cartes.

2. Machine de thermogravure selon la revendication 1 caractérisée en ce que les dispositifs de découpe (4, 11) sont amovibles

3. Machine de thermogravure selon les revendications 1 et 2 caractérisée en ce que le dispositif de découpe longitudinale (4) comporte des chemins de billes (18) et galets (22) d'entrainement réalisés en résine ou élastomère de silicone dont les propriétés répulsives à l'encre évitent le maculage du support.

4. Machine de thermogravure selon les revendications 1, 2 et 3 caractérisée par des glissières latérales (21) qui écartent les bandes imprimées après découpage et avant poudrage.

5. Machine de thermogravure selon la revendications 1 caractérisée par un générateur d'air chaud (27) qui distribue un fluide gazeux pulsé à faible pression, à haute température réglable de 400 à 1000° centigrades.

## Claims

1. A thermographic machine for printing in relief, comprising in combination:
a conveyor (2, 6, 26) for receiving from a printer (1) a sheet of printed paper (15) containing wet ink and for transporting the sheet (15) longitudinally;
an adjustable longitudinal cutter (4) on the conveyor for slitting the sheet of printed paper longitudinally into a plurality of strips (20) as the sheet is moved by the conveyor and while the ink is still wet;
a powder device (6, 7) on the conveyor for distributing a powder onto the strips (20) as they are moved by the conveyor; a cyclone (24) for removing from the strips powder other than that which adheres to the wet ink on the strips, the cyclone having an aspirator (25) and an inspection door (24B) mounted on one or the other side as a function of the printer used;
a heater device (8) on the conveyor for discharging a high temperature pulsating gaseous fluid onto the strips (20) for heating the powder on the strips to cause the powder to fuse;
a cooling device (9) on the conveyor for cooling the strips;
a suction conveyor (10) and aligning means (10C, 28, 28A, 28B, 28C) for moving and aligning the strips coming from the cooling device (9); and
a transverse cutter (11) for cutting the properly aligned strips transversely into cards.

2. Thermographic machine according to claim 1, **characterized** in that the cutters (4, 11) are interchangeable.

3. Thermographic machine according to claims 1 and 2, **characterized** in that the longitudinal cutter (4) comprises some paths of balls (18) and dragging rollers (22) made of resin or silicone elastomere whose repelling properties to ink eliminate the spotting of the support.

4. Thermographic machine according to claims 1, 2 and 3, **characterized** by lateral guides (21) spreading printed paper after cutting and before powdering.

5. Thermographic machine according to claim 1, **characterized** by a warm air generator (27) distributing a pulsated gaseous fluid with weak pressure, at an adjustable temperature of between 400 to 1000 degrees centigrade.

## Patentansprüche

1. Thermogravurmaschine für Hochdruck, in Kombination bestehend aus:
Einer Transporteinrichtung (2, 6, 26), die aus einer Druckereipresse (1) ein bedrucktes Blatt Papier (15) mit feuchter Druckfarbe aufnimmt und das Blatt (15) in Längsrichtung transportiert;
einer Längsschneidevorrichtung (4), die auf der Transporteinrichtung angeordnet ist und das bedruckte Blatt Papier in mehrere Längsstreifen (20) schneidet, wenn das Blatt mit noch feuchter Druckfarbe von der Transporteinrichtung vorgeschoben wird;
einer auf der Transporteinrichtung angeordneten Bestäubungsvorrichtung (6, 7), die auf die Streifen (20) während des Vorschubs derselben auf der Transporteinrichtung ein Pulver verteilt, sowie einem Zyklonabscheider (24) mit Sauggebläse (25), der das Pulver, abgesehen von den an der feuchten Druckfarbe auf den Streifen haftenden Pulveranteilen, von den Streifen entfernt, wobei der Zyklonabscheider eine Inspektionstür (24B) aufweist, die in Abhängigkeit vom Pressentyp auf der einen oder anderen Seite angeordnet ist;
einem auf der Transporteinrichtung angeordneten Heizgerät (8), das die Streifen (20) stoßweise bei hoher Temperatur mit einem gasförmigen Medium bestreicht, um das auf den Streifen verbliebende Pulver zwecks Schmelzung des Pulvers zu erhitzen;
einem auf der Transporteinrichtung angeordneten Kühlgerät (9) zur Kühlung der Streifen;
einem Unterdruckförderer (10) und Ausrichtungselementen (10C, 28, 28A, 28B, 28C) zur Verschiebung und Ausrichtung der aus dem Kühlgerät (9) kommenden Streifen;
und einer Querschneideeinrichtung (11), welche die korrekt ausgerichteten Streifen seitlich in Karten schneidet.

2. Thermogravurmaschine nach Anspruch 1, dadurch gekennzeichnet, daß die Schneidvorrichtungen (4, 11) abnehmbar sind.

3. Thermogravurmaschine nach den Ansprüchen 1 und 2, dadurch gekennzeichnet, daß die Längsschneidevorrichtung (4) Bahnen mit Kugeln (18) und Antriebsrollen (22) aus Silikonharz oder Silikonelastomer, deren druckfarbenabstoßende Eigenschaften die Verschmierung der Auflager verhindern, aufweist.

4. Thermogravurmaschine nach den Ansprüche 1, 2 und 3, dadurch gekennzeichnet, daß seitliche Gleitführungen die bedruckten Streifen nach dem Schneiden und vor der Bestäubung mit Pulver spreizen.

5. Thermogravurmaschine nach Anspruch 1, dadurch gekennzeichnet, daß ein Lufterhitzer (27) ein gasförmiges Medium bei niedrigem Druck und hoher von 400 °C bis 1000 °C regelbarer Temperatur verteilt.
